# EUROPÄISCHE PATENTSCHRIFT

(11) **EP 3 114 965 B1**
(45) Veröffentlichungstag und Bekanntmachung des Hinweises auf die Patenterteilung: **31.03.2021**
(21) Anmeldenummer: 15175410.8
(22) Anmeldetag: 06.07.2015
(51) Int. Cl.: A47B 88/00, A47F 5/00, A47F 1/12

(54) **SYSTEM AUS PROFILSCHIENE UND FRONTPLATTE**
SYSTEM COMPRISING PROFILE RAIL AND FRONT PANEL
SYSTÈME EN RAILS PROFILES ET PLAQUE FRONTALE

(43) Veröffentlichungstag der Anmeldung: 11.01.2017
(73) Patentinhaber: Bruegmann GmbH & Co. KG, 58093 Hagen (DE)
(72) Erfinder: Brügmann, Lars, 44229 Dortmund (DE)
(74) Vertreter: Schneider, Sascha

(56) Entgegenhaltungen:
- US-A1- 2010 133 214
- US-A1- 2011 174 750
- US-B1- 9 038 804

## Beschreibung

Die vorliegende Erfindung betrifft ein System gemäß Patentanspruch 1.

Die Montage von Frontplatten an Regalböden erweist sich bei bisher bekannten Systemen in der Handhabung häufig als aufwendig, insbesondere bei mit zusätzlichen Befestigungsmitteln fixierten Frontplatten. Auch ein Wechsel der Frontplatte oder eine Demontage ist häufig schwierig, insbesondere wenn es sich um einen Regalboden an einem schwer zugänglichen Ort, beispielsweise dem obersten Regalboden eines Regals, handelt. Meist ist zumindest das Lösen einer Rastverbindung notwendig, um die Frontplatte ausbauen zu können.

Eine seitlich in einen Regalboden einschiebbare Frontplatte ist in der US 9 038 804 B1 gezeigt. Weitere Produktdisplays sind in der US 2011/174750 A1 und der US 2010/133214 A1 offenbart.

Aufgabe der vorliegenden Erfindung ist es, ein System vorzusehen, dessen Handhabung möglichst einfach ist, das gleichzeitig aber auch sicher gestaltet und Platz sparend in bestehende Regalsysteme integrierbar ausgebildet ist.

Diese Aufgabe wird mit den Merkmalen des Patentanspruchs 1 gelöst. Vorteilhafte Weiterbildungen der Erfindung sind in den Unteransprüchen angegeben. In den Rahmen der Erfindung fallen auch sämtliche Kombinationen aus zumindest zwei von in der Beschreibung, den Ansprüchen und/oder den Figuren angegebenen Merkmalen. Bei angegebenen Wertebereichen sollen auch innerhalb der genannten Grenzen liegende Werte als Grenzwerte offenbart gelten und in beliebiger Kombination beanspruchbar sein.

Der Erfindung liegt der Gedanke zugrunde, die Frontplatte an der Profilschiene durch eine, insbesondere reine, Steck-Drehbewegung mit der Profilschiene zu verbinden. Bedingt durch die Form der Frontplatte und den ersten Aufnahmeabschnitt werden auf dem Regalboden angeordnete Produkte von dem Halteabschnitt in einer Halteposition der Frontplatte gehalten. Die Produkte stützen sich, insbesondere bei einem Regalsystem mit selbsttätig zur Frontplatte geförderten Produkten, an der Halteseite der Frontplatte ab. Ein Herunterfallen wird somit verhindert.

Insbesondere wird die Frontplatte in der Profilschiene mittels eines durch das Gewicht der Produkte auf die Frontplatte wirkenden Drehmoments im ersten Aufnahmeabschnitt noch stärker fixiert. Das erfindungsgemäße System hat somit den Vorteil, dass die Verbindung zwischen der Profilschiene und der Frontplatte mit zunehmendem Produktgewicht selbstverstärkend ausgebildet ist.

Dabei ist es insbesondere entscheidend, dass die Steck-Drehbewegung der Frontplatte von einer gegenüber der Halteposition der Frontplatte in Richtung des Regalbodens angewinkelten Position in Richtung der Halteposition verläuft. Mit anderen Worten wird ein Winkel der Frontplatte gegenüber dem Regalboden während der Steck-Drehbewegung kontinuierlich bis zum Erreichen der Halteposition vergrößert. In der Halteposition weist die Frontplatte insbesondere einen Winkel von 70° bis 100° gegenüber dem Regalboden, vorzugsweise zwischen 75° und 90°, noch bevorzugter genau 90°, auf. Der Winkel wird insbesondere durch die Geometrie der Profilschiene, vorzugsweise durch die Ausrichtung des ersten Aufnahmeabschnitts gegenüber dem zweiten Aufnahmeabschnitt definiert.

Das System erstreckt sich quer entlang des Regalbodens vorzugsweise über mehrere Produktreihen, noch bevorzugter über die gesamte Regalbreite. Dabei ist das System vorzugsweise zweiteilig ausgebildet, nämlich bestehend aus einer einzigen Frontplatte und einer einzigen Profilschiene.

Der Steckabschnitt der Frontplatte wird somit zumindest überwiegend in eine Steckrichtung (in Richtung des ersten Aufnahmeabschnitts) bewegt, während der aus dem ersten Aufnahmeabschnitt herausragende Halteabschnitt hauptsächlich eine Drehbewegung erfährt. Der Halteabschnitt wird quasi um den Steckabschnitt rotiert (Drehbewegung). Die Richtung der Drehbewegung entspricht im Wesentlichen einer Vorschubrichtung der Produkte auf einer Auflagefläche des Regalbodens in Richtung der Frontplatte.

Gemäß einer vorteilhaften Ausführungsform der Erfindung ist die Frontplatte als zumindest teilweise, insbesondere überwiegend, transparente Sichtscheibe ausgebildet. Somit sind die Produkte von einer Sichtseite der Frontplatte aus quasi vollständig zu sehen.

Gemäß einer weiteren vorteilhaften Ausführungsform der Erfindung ist der erste Aufnahmeabschnitt als, insbesondere im Querschnitt U-förmige, Nut ausgebildet. Somit weist der erste Aufnahmeabschnitt insbesondere zwei Schenkel und einen Boden auf. Einer der beiden Schenkel dient zur Abstützung der Sichtseite der Frontplatte, während der gegenüberliegende Schenkel zur Abstützung der Halteseite der Frontplatte dient. Der zur Abstützung der Sichtseite dienende Schenkel weist gegenüber dem Boden einen Winkel α zwischen 70° und 100°, vorzugsweise einen Winkel α zwischen 75° und 90°, noch bevorzugter einen Winkel α von 90°, auf.

In Weiterbildung der vorliegenden Erfindung ist es mit Vorteil vorgesehen, dass die Steck-Drehbewegung durch eine am Steckabschnitt an der Halteseite angeordnete, insbesondere eine konkave Krümmung aufweisende, erste Führungsfläche und eine korrespondierende, im ersten Aufnahmeabschnitt angeordnete, insbesondere eine konvexe Krümmung aufweisende, Führungsfläche definiert wird. Auf diese Weise wird die Montage der Frontplatte auf intuitive und einfachste Weise ausgeführt, da, insbesondere ohne Kraftaufwand, eine kontinuierliche, insbesondere gleitende, Steck-Drehbewegung durch die korrespondierende Geometrie des Systems vorgegeben ist. Besonders einfach ist die Steck-Drehbewegung im Falle korrespondierender konkaver und konvexer Krümmungen an den Führungsflächen ausführbar.

Gemäß einer vorteilhaften Weiterbildung der vorliegenden Erfindung weist die Frontplatte am Halteabschnitt eine, insbesondere gegenüberliegend zur ersten Führungsfläche angeordnete und/oder an die Stirnseite anschließende, Fase auf. Die Fase erleichtert das Einführen des Steckabschnitts in den ersten Aufnahmeabschnitt. Insbesondere ist die Fase derart ausgebildet, dass die Sichtseite der Frontplatte nur mit geringer Kraft gegen den als Anschlag für die Sichtseite dienenden Schenkel des ersten Aufnahmeabschnitts drückt und den Schenkel dabei während der Schwenk-/Drehbewegung auslenkt.

In einer weiteren vorteilhaften Ausführungsform ist der zweite, insbesondere als U-förmige Nut ausgebildete, Aufnahmeabschnitt quer zum ersten Aufnahmeabschnitt angeordnet. In vorteilhafter Weise können die Aufnahmeabschnitte, insbesondere als einziges, Strangpressprofil hergestellt werden. Gemäß einer besonders vorteilhaften Ausführungsform ist ein Schenkel des ersten Aufnahmeabschnitts gleichzeitig der Boden des zweiten Aufnahmeabschnitts.

Gemäß einer Weiterbildung fluchtet der Boden des ersten Aufnahmeabschnitts mit einem Schenkel des zweiten Aufnahmeabschnitts, so dass die Profilschiene am Regalboden möglichst wenig aufträgt und materialschonend herstellbar ist.

Soweit ein Krümmungsradius der ersten und/oder zweiten Führungsfläche größer als eine Tiefe des ersten Aufnahmeabschnitts ist, lässt sich die Steck-Drehbewegung besonders einfach und ohne großen Kraftaufwand ausführen.

Es ist weiterhin gemäß einer vorteilhaften Ausführungsform vorgesehen, dass die Krümmungsradien der ersten und zweiten Führungsflächen um weniger als 5% voneinander abweichen, vorzugsweise identisch sind. Auch hierdurch wird der Kraftaufwand verringert und eine Fehlbedingung praktisch ausgeschlossen.

Gemäß einem weiteren vorteilhaften Aspekt der vorliegenden Erfindung schlägt die Frontplatte gemäß einer Ausführungsform der Erfindung in der Halteposition mit einer die Halteseite und die Sichtseite verbindenden Stirnseite an einem Boden des ersten Aufnahmeabschnitts an.

Erfindungsgemäß liegen in der Halteposition insbesondere folgende Flächen des Steckabschnitts an korrespondierenden Flächen des ersten Aufnahmeabschnitts an:
- Stirnseite der Frontplatte am Boden des ersten Aufnahmeabschnitts,
- an die Stirnseite oder die Fase anschließende Anschlagfläche an einer dritten Führungsfläche der Sichtseite im Steckabschnitt,
- erste Führungsfläche an der zweiten Führungsfläche.

Weitere Vorteile, Merkmale und Einzelheiten der Erfindung ergeben sich aus der nachfolgenden Beschreibung bevorzugter Ausführungsbeispiele sowie anhand der Zeichnungen. Diese zeigen in:
- Figur 1: eine schematische Darstellung einer ersten Ausführungsform des erfindungsgemäßen Systems,
- Figur 2a: eine schematische Darstellung einer Steck-Drehbewegung der Ausführungsform gemäß Figur 1,
- Figur 2b: eine schematische Darstellung einer Halteposition der Ausführungsform gemäß Figur 1,
- Figur 3: eine perspektivische Ansicht der ersten Ausführungsform gemäß Figur 1 und
- Figur 4: eine perspektivische Ansicht einer zweiten Ausführungsform des erfindungsgemäßen Systems.

In den Figuren sind gleiche Bauteile oder Bauteile mit der gleichen Funktion mit den gleichen Bezugszeichen gekennzeichnet.

Die Figur 1 zeigt eine, insbesondere als Strangpressprofil extrudierte, Profilschiene 10 sowie eine in einen ersten Aufnahmeabschnitt 11 der Profilschiene 10 steckbare Frontplatte 30 in einem demontierten Zustand.

Die Figuren 2a und 2b zeigen dagegen die an einem Regalboden 50 montierte Profilschiene 10 während der Montage der Frontplatte 30 durch eine Steck-Drehbewegung (siehe Pfeil) der Frontplatte 30 gegenüber der Profilschiene 10 in den ersten Aufnahmeabschnitt 11 hinein.

Die Figuren 2b und 3 zeigen die Frontplatte 30 in einer Halteposition, wobei die Frontplatte 30 zur Halterung von auf dem Regalboden 50 angeordneten Produkten 60 dient.

Besonders vorteilhaft ist die Verwendung des Systems aus Profilschiene 10 und Frontplatte 30 in Verbindung mit einem Rollen 51 (siehe Figuren 2a und 2b) aufweisenden Regalboden 50, der durch Neigung eine durch das Gewicht der Produkte 60 erfolgende selbsttätige Anordnung der Produkte 60 an der Frontplatte 30 bewirkend ausgebildet ist.

Die Profilschiene 10 weist einen quer zum ersten Aufnahmeabschnitt 11 verlaufenden zweiten Aufnahmeabschnitt 20 zur Fixierung des Regalbodens 50 auf. Der Regalboden 50 wird insbesondere durch eine Rastverbindung mit einer Rastnase 24 an einem zweiten Schenkel 23 fixiert.

Der zweite Aufnahmeabschnitt ist als U-förmige Nut mit einem Boden 21 sowie sich seitlich vom Boden 21 erstreckenden ersten und zweiten Schenkeln 22, 23 ausgebildet. Der Regalboden 50 weist einen Steck-/Rastabschnitt 52 auf, der formkongruent mit dem zweiten Aufnahmeabschnitt 20 ausgebildet ist. Insbesondere weist der Steckrastabschnitt 52 zwei gegenüberliegende, insbesondere in der Absatzhöhe der Dicke des ersten und zweiten Schenkels 22, 23 entsprechende Abschnitte auf, damit eine Auflagefläche 53 möglichst eben bis zur Frontplatte 30 verläuft. Insbesondere soll auch eine Unterseite des Regalbodens 50 mit einer Unterseite der Profilschiene 10 fluchtend ausgebildet sein, damit man bei der Entnahme von Produkten aus einem unterhalb liegenden Regalfach nicht an einer Kante der Unterseite des darüber liegenden Regalbodens 50 hängen bleibt.

Der erste Aufnahmeabschnitt 11 ist insbesondere auch U-förmig ausgestaltet und weist ebenfalls einen Boden 13 sowie einen an den Boden 13 anschließenden ersten Schenkel 14 und einen an den Boden 13 anschließenden zweiten Schenkel 15 auf.

Der zweite Schenkel 15 ist vorzugsweise gleichzeitig der Boden 21 des zweiten Aufnahmeabschnitts 20. Der Boden 13 des ersten Aufnahmeabschnitts 11 geht insbesondere in den zweiten Schenkel 23 des zweiten Aufnahmeabschnitts 20 über.

Die Profilschiene 10 ist vorzugsweise als materialeinstückiges Bauteil ausgebildet.

Die Frontplatte 30 weist einen abgesehen von einer Fase 37 formkongruent zu dem ersten Aufnahmeabschnitt 11 geformten Steckabschnitt 31 auf, der durch die in Figur 2a dargestellte Steck-Drehbewegung in den ersten Aufnahmeabschnitt 11 steckbar ist.

Weiterhin weist die Frontplatte 30 einen an den Steckabschnitt 31, insbesondere materialeinstückig, anschließenden Halteabschnitt 32 auf, an dem die Produkte 60 in der Halteposition an einer Halteseite 33 anstoßen und somit an der Regalfront, insbesondere selbsttätig, angeordnet werden.

Gegenüberliegend zu der Halteseite 33 ist eine Sichtseite 34 der Frontplatte 30 vorgesehen, an der Produktinformationen angebracht werden können und/oder die zumindest teilweise transparent ausgebildet sein kann.

Zur Ausführung und Erleichterung der Steck-Drehbewegung weist die Frontplatte 30 im Steckabschnitt 31 eine erste Führungsfläche 35 mit einer Krümmung auf, die einer Krümmung einer zweiten, korrespondierenden zweiten Führungsfläche 12 des ersten Aufnahmeabschnitts 11 entspricht. Die Krümmung der ersten Führungsfläche 35 ist vorzugsweise konkav ausgebildet, während die Krümmung der zweiten Führungsfläche 12 konvex ist. Die Krümmungen sind somit vorzugsweise formkongruent ausgestaltet.

Die Krümmung der zweiten Führungsfläche 12 ist an dem zweiten Schenkel 15 angeordnet und in der in Figur 2b gezeigten Halteposition liegt die erste Führungsfläche 35 an der zweiten Führungsfläche 12, insbesondere vollständig, an.

Weiterhin liegt eine Stirnseite 36 der Frontplatte 30 an dem Boden 13, insbesondere vollständig, an.

Darüber hinaus wird die Frontplatte 30 in der Halteposition durch den ersten Schenkel 14 gehalten, an dem an einer dritten Führungsfläche 16 eine an die Fase 37 anschließende Anschlagfläche 38 der Frontplatte 30 anliegt.

Die dritte Führungsfläche 16 verläuft in einem Winkel α von 90° zu dem Boden 13.

Insbesondere im Zusammenwirken mit den Produkten 60, die durch Anliegen an der Halteseite 33 ein Drehmoment im ersten Aufnahmeabschnitt 11 bewirken, wird die Frontplatte 30 mit der Profilschiene 10 fixiert. Soweit die Produkte 60 vom Regalboden entfernt werden, kann die Frontplatte 30 durch eine entgegen der Pfeilrichtung gemäß Figur 2a verlaufende Demontagebewegung auf einfache Weise demontiert werden.

Der erste Schenkel 14 ist insbesondere parallel zu dem Boden 21 angeordnet. Die ersten und zweiten Schenkel 14, 15 und/oder die dritte Führungsfläche 16 verlaufen insbesondere orthogonal zu den ersten und zweiten Schenkeln 22, 23.

Die Fase 37 erstreckt sich an der Sichtseite 34 mindestens über ein Viertel der Tiefe des ersten Aufnahmeabschnitts 11, vorzugsweise maximal bis zur Hälfte der Tiefe des ersten Aufnahmeabschnitts 11. An der Stirnseite 36 erstreckt sich die die Fase 37 insbesondere mindestens bis ein Sechstel der Breite des Bodens 13, insbesondere maximal bis zur Hälfte der Breite des Bodens, vorzugsweise maximal bis zu einem Viertel der Breite des Bodens 13.

Die Breite des Bodens 13 entspricht im Wesentlichen der maximalen Breite beziehungsweise Dicke der Frontplatte 30.

Die Breite des Bodens 13 weist insbesondere ein Verhältnis zur Tiefe des ersten Aufnahmeabschnitts 11 beziehungsweise zur Länge des ersten Schenkels 14 von mindestens 1:4 bis maximal 1:1, vorzugsweise von mindestens 1:3 bis maximal 1:2, auf. Hierdurch wird die Steck-Drehbewegung, also Montage und Demontage der Frontplatte 30, deutlich erleichtert.

In einer alternativen zweiten Ausführungsform einer Profilschiene 10' gemäß Figur 4 verläuft die dritte Führungsfläche 16 angewinkelt, insbesondere mit einem Winkel β <90° zur Auflagefläche 53. Vorzugsweise ist der Boden 13 mit einem Winkel α =90° zu der dritten Führungsfläche 16 angeordnet, damit die Stirnseite 36 eben auf dem Boden 13 aufliegt.

### Bezugszeichenliste

- 10, 10': Profilschiene
- 11: erster Aufnahmeabschnitt
- 12: zweite Führungsfläche
- 13: Boden
- 14: erster Schenkel
- 15: zweiter Schenkel
- 16: dritte Führungsfläche
- 20: zweiter Aufnahmeabschnitt
- 21: Boden
- 22: erster Schenkel
- 23: zweiter Schenkel
- 24: Rastnase
- 30: Frontplatte
- 31: Steckabschnitt
- 32: Halteabschnitt
- 33: Halteseite
- 34: Sichtseite
- 35: erste Führungsfläche
- 36: Stirnseite
- 37: Fase
- 38: Anschlagfläche
- 50: Regalboden
- 51: Rollen
- 52: Steck-/Rastabschnitt
- 53: Auflagefläche
- 60: Produkte

## Patentansprüche

1. System, bestehend aus:
- einer Profilschiene (10, 10') mit einem ersten Aufnahmeabschnitt (11) zur Aufnahme einer Frontplatte (30) und einem zweiten Aufnahmeabschnitt (12) zur Befestigung der Profilschiene (10, 10') an einem Regalboden (50) und
- der in den ersten Aufnahmeabschnitt (11) steckbaren Frontplatte (30) mit
a) einem mit dem ersten Aufnahmeabschnitt (11) korrespondierenden Steckabschnitt (31),
b) einem aus dem ersten Aufnahmeabschnitt (11) herausragenden Halteabschnitt (32) zur Halterung von auf dem Regalboden (50) angeordneten Produkten (60), wobei der Halteabschnitt (32) eine den Produkten (60) zugewandte Halteseite (33) und eine der Halteseite (33) gegenüberliegende Sichtseite (34) aufweist,
**dadurch gekennzeichnet, dass** der Steckabschnitt (31) durch eine Steck-Drehbewegung der Frontplatte (30) derart in den ersten Aufnahmeabschnitt (11) steckbar ist, dass die Produkte (60) von dem Halteabschnitt (32) in einer Halteposition der Frontplatte (30) gehalten werden.

2. System gemäß Patentanspruch 1, wobei die Frontplatte (30) als zumindest teilweise, insbesondere überwiegend, transparente Sichtscheibe ausgebildet ist.

3. System nach einem der vorhergehenden Ansprüche, wobei der erste Aufnahmeabschnitt (11) als, insbesondere im Querschnitt U-förmige, Nut ausgebildet ist.

4. System gemäß einem oder mehreren der vorhergehenden Ansprüchen, wobei die Steck-Drehbewegung durch eine am Steckabschnitt (31) an der Halteseite (33) angeordnete, insbesondere eine konkave Krümmung aufweisende, erste Führungsfläche (35) und eine korrespondierende, im ersten Aufnahmeabschnitt (11) angeordnete, insbesondere eine konvexe Krümmung aufweisende, zweite Führungsfläche (12) definiert wird.

5. System nach einem oder mehreren der vorhergehenden Ansprüche, wobei die Frontplatte (30) am Halteabschnitt (32) eine, insbesondere gegenüberliegend zur ersten Führungsfläche (35) angeordnete und/oder an eine die Halteseite (33) und die Sichtseite (34) verbindenden Stirnseite (36) anschließende, Fase (37) aufweist.

6. System nach einem oder mehreren der vorhergehenden Ansprüche, wobei der zweite, insbesondere als U-förmige Nut ausgebildete, Aufnahmeabschnitt (20) quer zum ersten Aufnahmeabschnitt (11) angeordnet ist.

7. System nach einem oder mehreren der vorhergehenden Ansprüche, wobei der Boden (13) des ersten Aufnahmeabschnitts (11) mit einem Schenkel (22, 23) des zweiten Aufnahmeabschnitts (20) fluchtet.

8. System nach Anspruch 4, wobei ein Krümmungsradius der ersten und/oder zweiten Führungsfläche (12, 35) größer als eine Tiefe des ersten Aufnahmeabschnitts (11) ist.

9. System nach Anspruch 4, wobei die Krümmungsradien der ersten und zweiten Führungsflächen (12, 35) um weniger als 5% voneinander abweichen, vorzugsweise identisch sind.

10. System nach einem oder mehreren der vorhergehenden Ansprüche, wobei die Frontplatte (30) in der Halteposition mit der Stirnseite (36) an einem Boden (21) des ersten Aufnahmeabschnitts (11) anschlägt.

## Claims

1. System, consisting of
- a profile rail (10, 10') having a first receiving section (11) for receiving a front panel (30) and a second receiving section (20) for fastening the profile rail (10, 10') to a shelf (50) and
- the front panel (30) which can be plugged into the first receiving section (11) and which has
a) a plug-in section (31) corresponding to the first receiving section (11),
b) a retaining section (32) which protrudes from the first receiving section (11) for retaining products (60) that are arranged on the shelf (50), wherein the retaining section (32) has a retaining side (33) facing the products (60) and a viewing side (34) opposite the retaining side (33),
**characterized in that** the plug-in section (31) can be plugged into the first receiving section (11) with an inserting-twisting motion of the front panel (30) in such manner that the products (60) are retained in a retaining position of the front panel (30) by the retaining section (32).

2. System according to Claim 1, wherein the front panel (30) is constructed as an at least partially, in particular mostly transparent viewing panel.

3. System according to one of the preceding claims, wherein the first receiving section (11) is constructed as a groove which in particular has a U-shaped cross section.

4. System according to one or more of the preceding claims, wherein the inserting-twisting motion is defined by a first guide surface (35), in particular with a concave curvature, which is arranged on the plug-in section (31) on the retaining side (33), and by a corresponding, second guide surface (12), in particular with a convex curvature, which is arranged in the first receiving section (11).

5. System according to one or more of the preceding claims, wherein there is a chamfer (37) on the retaining section (32) of the front panel (30) which is in particular arranged opposite the first guide surface (35) and/or adjoins an end face (36) which extends between the retaining side (33) and the viewing side (34).

6. System according to one or more of the preceding claims, wherein the second receiving section (20), which is in particular designed as a U-shaped groove, is arranged transversely to the first receiving section (11).

7. System according to one or more of the preceding claims, wherein the bottom (13) of the first receiving section (11) is aligned with a leg (22, 23) of the second receiving section (20).

8. System according to Claim 4, wherein a radius of curvature of the first and/or second guide surfaces (12, 35) is greater than a depth of the first receiving section (11).

9. System according to claim 4, wherein the radii of curvature of the first and second guide surfaces (12, 35) differ from one another by less than 5%, are preferably identical.

10. System according to one or more of the preceding claims, wherein in the retaining position the end face (36) of the front panel (30) abuts with a bottom (21) of the first receiving section (11).

## Revendications

1. Système, composé :
- d'un rail profilé (10, 10') comportant une première section réceptrice (11) destinée à recevoir une plaque frontale (30) et une seconde section réceptrice (20) destinée à la fixation du rail profilé (10, 10') à un fond d'étagère (50) et
- la plaque frontale (30) enfichable dans la première section réceptrice (11) et comportant
a) une section d'enfichage (31) correspondant à la première section réceptrice (11),
b) une section de retenue (32) saillant de la première section réceptrice (11) pour retenir des produits (60) disposées sur le fond d'étagère (50), la section de retenue (32) présentant une face de retenue (33) tournée vers les produits (60) et une face visible (34) opposée à la face de retenue (33),
**caractérisé en ce que** la section d'enfichage (31) est enfichable par un mouvement rotatif d'enfichage de la plaque frontale (30) dans la première section réceptrice (11) de manière à ce que les produits (60) soient maintenus par la section de retenue (32) dans une position de retenue de la plaque frontale (30).

2. Système selon la revendication 1 du brevet, dans lequel la plaque frontale (30) est réalisée sous forme d'une vitre du moins partiellement, en particulier majoritairement, transparente.

3. Système selon une des revendications précédentes, dans lequel la première section réceptrice (11) est réalisée sous forme d'une rainure, en particulier à section transversale en forme de U.

4. Système selon une ou plusieurs des revendications précédentes, dans lequel le mouvement rotatif d'enfichage est défini par une première surface de guidage (35) disposée au niveau de la section d'enfichage (31) au niveau de la face de retenue (33), présentant en particulier une courbure concave, et une seconde surface de guidage (12) correspondante disposée dans la première section réceptrice (11), en particulier présentant une courbure convexe.

5. Système selon une ou plusieurs des revendications précédentes, dans lequel la plaque frontale (30) présente, au niveau de la section de retenue (32), un chanfrein (37), en particulier disposé à l'opposé de la première surface de guidage (35) et se raccordant à une face frontale (36) suivante connectant la face de retenue (33) et la face visible (34).

6. Système selon une ou plusieurs des revendications précédentes, dans lequel la seconde section réceptrice (20), en particulier réalisée sous forme d'une rainure en forme de U, est disposée transversalement par rapport à la première section réceptrice (11).

7. Système selon une ou plusieurs des revendications précédentes, dans lequel le fond (13) de la première section réceptrice (11) est aligné avec une branche (22, 23) de la seconde section réceptrice (20).

8. Système selon la revendication 4, dans lequel un rayon de courbure de la première et/ou seconde surface de guidage (12, 35) est supérieur à une profondeur de la première section réceptrice (11).

9. Système selon la revendication 4, dans lequel les rayons de courbure des première et/ou seconde surfaces de guidage (12, 35), divergent l'un de l'autre de moins de 5 %, de préférence sont identiques.

10. Système selon une ou plusieurs des revendications précédentes, dans lequel la plaque frontale (30), en position de retenue, est en butée avec la face frontale (36) au niveau d'un fond (21) de la première section réceptrice (11).
